# EUROPÄISCHE PATENTSCHRIFT

(11) **EP 0 567 608 B1**
(45) Veröffentlichungstag und Bekanntmachung des Hinweises auf die Patenterteilung: **03.04.1996**
(21) Anmeldenummer: 92921376.7
(22) Anmeldetag: 15.10.1992
(51) Int. Cl.: E04F 13/08, E04F 15/00, H01F 7/02

(54) **VERFAHREN ZUM REVERSIBLEN BEFESTIGEN EINES BELAGS AUF EINER UNTERLAGE SOWIE ZUR DURCHFÜHRUNG DES VERFAHRENS GEEIGNETE TEILE**
METHOD OF REVERSIBLY FIXING A COVERING TO A SUPPORTING SURFACE, AND PART SUITABLE FOR CARRYING OUT THE METHOD
PROCEDE PERMETTANT LA FIXATION REVERSIBLE D'UN REVETEMENT SUR UN SUPPORT, AINSI QUE PIECES SE PRETANT A LA REALISATION DE CE PROCEDE

(30) Priorität: 11.11.1991 DE 4136860; 22.11.1991 WO PCT/DE91/00922; 20.01.1992 DE 4201351; 03.06.1992 DE 4218285
(43) Veröffentlichungstag der Anmeldung: 03.11.1993
(73) Patentinhaber: PILLER, Helmut, D-86161 Augsburg (DE)
(72) Erfinder: PILLER, Helmut, D-86161 Augsburg (DE)
(74) Vertreter: Munk, Ludwig, Dipl.-Ing.
(86) Internationale Anmeldenummer: DE9200864
(87) Internationale Veröffentlichungsnummer: WO9310319

(56) Entgegenhaltungen:
- DE-A- 2 516 480
- DE-A- 2 620 095
- FR-A- 2 250 394
- US-A- 3 341 996
- US-A- 4 184 304

## Beschreibung

Die Erfindung betrifft ein Verfahren gemäß Oberbegriff des Anspruchs 1 sowie einen verfahrensgeeigneten Belag gemäß Oberbegriff des Anspruchs 16.

Ein Verfahren gattungsgemäßer Art ist aus der US-A 3 341 996 bekannt. Hierbei wird der Untergrund mit einer aus einem hart trocknenden Material bestehenden Beschichtung versehen, die in plastifiziertem Zustand auf den Untergrund aufgebracht wird und das magnetische Schüttmaterial enthält. Der Belag besteht aus flexiblen Fliesen, wobei bei einer ersten Ausführung in die Unterseite der Fliesen Leisten eingebettet sind, die als Eisen- oder Stahlteile ausgebildet sind oder aus einer harzförmigen Matrix geformt sind, in die magnetische Teilchen integriert sind und wobei bei einer zweiten Ausführung anstelle der genannten Leisten über die ganze Fläche der Fliesen reichende Platten vorgesehen sind, die wie die zuletzt genannten Leisten aus einer harzförmigen Matrix geformt sind, in die magnetische Teilchen integriert sind. In jedem Falle handelt es sich um den den eigentlichen Belag bildenden Fliesen hinzugefügte Teile in Form von in zugeordnete Nuten eingelegten Leisten, bzw. in Form von auf die Unterseite aufgeklebten Platten.

Eine ähnliche Anordnung ist aus der DE 26 20 095 Al bekannt. Dabei werden auf die Unterlage Eisen- oder Magnetpulver enthaltende Bindemittelschichten aufgetragen, die vor der Verlegung des Belags ausgehärtet werden.

Diese bekannten Verfahren führen insbesondere belagseitig zu unbefriedigenden technischen und wirtschaftlichen Ergebnissen. In diesem Zusammenhang ist nämlich davon auszugehen, daß die nachträgliche Aufbringung eines zusätzlichen Teils auf den Belag einen zusätzlichen, der Herstellung des Belags nachgeordneten Arbeitsgang erfordert, was sich ungünstig auf die Wirtschaftlichkeit auswirkt. Ein weiterer, ganz besonderer Nachteil ist darin zu sehen, daß die auf die Rückseite des Belags aufgebrachten Teile zu inneren Spannungen innerhalb des Belags und in der Folge davon zu Verzugserscheinungen, wie sogenannte Schüsseln etc., führen können, was ungünstig auf die erzielbare Verlegefreundlichkeit und Genauigkeit durchschlägt und damit die erzielbare Qualität beeinträchtigt.

Hiervon ausgehend ist es daher die Aufgabe der vorliegenden Erfindung, die Nachteile der bekannten Lösungen mit einfachen und kostengünstigen Mitteln zu vermeiden und eine hohe Wirtschaftlichkeit zu gewährleisten.

Diese Aufgabe wird erfindungsgemäß durch die Kennzeichen der unabhängigen Ansprüche und 16 gelöst.

Dadurch, daß ein Belag Verwendung findet, bei dem das magnetisch anziehende Schüttmeterial bereits bei der Belagherstellung in das Belagmaterial integriert wird, ist nicht nur eine gleichmäßige Raumverteilung ohne Verklumpungsgefahr zu erreichen, sondern auch ein separater Herstellungsschritt, wie beim gattungsgemäßen Stand der Technik, bei dem der eigentliche Belag mit magnetischen Leisten bzw. magnetischen Platten verbunden werden muß, entbehrlich.

Bei Teppichböden etc. können anstelle der bisher schon in die Trägerschicht eingelagerten, ausschließlich der Erhöhung des Flächengewichts zwecks guter Verlegeeigenschaften dienenden Teilchen einfach magnetisch anziehende Teilchen eingelagert werden, was keinen neuen Arbeitsgang erfordert. Zudem läßt sich hierdurch automatisch auch das gewünschte Flächengewicht erreichen, so daß der erfindungsgemäße Belag in jedem Falle exakt verlegbar ist und sauber auf jeder Unterlage leigenbleibt. Da die magnetisch anziehenden Teilchen in den Belag bzw. dessen Trägerschicht integriert werden, ist in vorteilhafter Weise auch sichergestellt, daß innere Spannungen und in der Folge davon maßliche und geometrische Veränderungen nicht zu befürchten sind.
Dadurch, daß das unterlagseitige Schüttmeterial selbst nicht magnetisch anziehend ist, ist sichergestellt, daß sich dieses Material ohne Verklumpungsgefahr in eine flüssige oder pastöse Masse einrühren läßt. Dies ist Voraussetzung dafür, daß ein unterlagseitig anzubringender Vorstrich bzw. eine unterlagseitig anzubringende Spachtelmasse vorort ohne viel technische Hilfsmittel angemacht bzw. angerührt und auf den Untergrund aufgebracht werden können. Die erfindungsgemäßen Maßnahmen ergeben demnach eine hohe Genauigkeit und Verlegefreundlichkeit und damit insgesamt eine hohe Qualität und Wirtschaftlichkeit. Auch hohes Flächengewicht, keine inneren Spannungen, Erhalt der Flexibilität des Belags, großflächige Haftung, keine Unebenheiten.

Zur Vorbereitung der Unterlage kann dabei einfach eine magnetisch anziehbares Schüttmaterial enthaltende, bahnförmige Verlegeauflage Verwendung finden, die aus Folien-, Vlies-, Gewebematerial oder dergleichen bestehen kann.

Eine derartige Verlegeauflage haftet infolge ihres vergleichsweise hohen Gewichts mit ausreichender Zuverlässigkeit auf der Unterlage und kann daher in vorteilhafter Weise lose verlegt werden.

Eine andere Ausführung kann darin bestehen, die Unterlage mit einer geeigneten Spachtelmasse und/oder einem geeigneten Voranstrich zu versehen, wobei hierin magnetisch anziehbares Schüttmaterial integriert wird, was den Anmachvorgang erleichtert und eine gleichmäßige Verteilung des magnetisch aktiven Materials auf das ganze Volumen ermöglicht.

Um den Bedürfnissen in Computerräumen etc. Rechnung zu tragen, kann einfach die unterlagseitig, magnetisch anziehbares Material enthaltende Einrichtung elektrisch ableitend gemacht werden. Bei Verwendung einer Verlegeauflage kann diese hierzu einfach perforiert und/oder mit einer allseitigen, ableitenden Beschichtung versehen werden.

Eine weitere vorteilhafte Maßnahme kann darin bestehen, daß bereits bei der Herstellung der Unterlage, insbesondere bei der Herstellung von die Unterlage bildenden Doppelbodenplatten, in deren oberflächennahen Materialbereich magnetisch aktives Schüttmaterial integriert wird.

Zur Bildung des magnetisch anziehbaren Materials kann einfach ferromagnetisches Eisenpulver Verwendung finden, das kostengünstig erhältlich ist. Zur Bildung des magnetisch anziehenden Materials kann Bariumferritpulver Verwendung finden, das nach der Aufbringung permanentmagnetisch gemacht werden kann, was eine einfache Verarbeitung gewährleistet.

Nachstehend wird ein Ausführungsbeispiel der Erfindung anhand der Zeichnung näher erläutert. Die einzige Figur der Zeichnung zeigt einen Schnitt durch einen erfindungsgemäßen Belag mit darunter sich befindender Unterlage in Form eines geeigneten Doppelbodens.

Der der Zeichnung zugrundeliegende Doppelboden besteht aus auf eine Unterkonstruktion 1, beispielsweise in Form einer Betondecke etc., aufgesetzten Stützen 2 und auf diesen ruhenden Doppelbodenplatten 3. Die Stützen 2 ergeben einen Hohlraum 4 zwischen Unterkonstruktion 1 und Doppelbodenplatten 3 zur Aufnahme von Installationseinrichtungen, wie durch die Rohre 5 angedeutet ist. Die Doppelbodenplatten 3 können Spanplatten, Blechplatten, Steinplatten, Leichtbetonplatten etc. sein. Dem dargestellten Beispiel sollen Spanplatten zugrundeliegen.

Auf dem vorliegenden Doppelboden wird ein in der Zeichnung mit Abstand hiervon dargestellter Belag 6 verlegt. Dieser besteht im dargestellten Ausführungsbeispiel aus mehreren, nebeneinander zu verlegenden Fliesen 6a, deren Zuschnitt dem Zuschnitt der Doppelbodenplatten 3 entspricht, und die so verlegt werden, daß sich einander deckende Randkanten ergeben. Es ist daher auf einfache Weise möglich, einzelne Doppelbodenplatten 3 freizulegen und wegzunehmen, um einen Zugang zum Hohlraum 5 zu schaffen. Es wäre aber auch denkbar, die Fliesen 6a mit Fugenversatz gegenüber den Doppelbodenplatten 3 zu verlegen, um eventuell vorhandene, kleine Toleranzen in der Dicke der Doppelbodenplatten 3 zu überbrücken.

Der Belag 6 ist hier als Teppichbodenbelag ausgebildet. Dementsprechend sind die Fliesen 6a als Teppichbodenfliesen ausgebildet. Ein Teppichbodenbelag hier vorliegender Art enthält eine florartige, textile Oberschicht 7 und eine das textile Material fixierende, aus geeigneten Materialien, wie Kunststoff etc., bestehende Trägerschicht 8.

Um eine magnetische Anziehung zwischen Belag 6 und der zugeordneten Unterlage, hier in Form der Doppelbodenplatten3, zu gewährleisten und damit eine zuverlässige Haftung trotz leichter Abnehmbarkeit sicherzustellen, sind der Belag und die zugeordnete Unterlage mit einander magnetisch anziehenden Einrichtungen versehen. Diese werden durch magnetisch anziehendes bzw. anziehbares Schüttmaterial gebildet. In die Trägerschicht 8 des Belags 6 ist magnetisch anziehendes Pulver 9, z.B. Bariumferritpulver, integriert. Dieses ist, wie in der Zeichnung angedeutet ist, mit gleichmäßiger Raumverteilung in die Trägerschicht 8 eingelagert. Anstelle von Bariumferritpulver könnte auch Strontiumferritpulver oder dergleichen Verwendung finden. Diese Materialien können nach der Einbringung in den Belag durch entsprechende Beeinflussung mit einem Magnetfeld permanentmagnetisch gemacht werden, so daß hiervon ferromagnetisches Eisenpulver 9 etc. angezogen wird. Die die Unterlage bildenden Doppelbodenplatten 3 sind im dargestellten Beispiel mit einer Verlegeauflage 10 versehen, in die magnetisch anziehbares Pulver 11, z.B. ferromagnetisches Eisenpulver, integriert ist, das dementsprechend vom Pulver 9 des Belags 6 angezogen wird, was zu einer magnetischen Haftung des Belags 6 führt.

Die Verlegeauflage 10 besteht im dargestellten Beispiel aus einer zweischichtigen Folie, zwischen deren Ober- und Unterschicht das Pulver 11 plaziert und mittels eines Kleb- oder Bindemittels fixiert ist. Anstelle einer Folie könnte auch ein Vlies oder ein Gewebe etc. Verwendung finden. Im Falle einer Folie läßt sich die Verlegeauflage jedoch auf einfache Weise elektrisch ableitbar gestalten, indem sie eine allseitige, elektrisch ableitende Beschichtung und/oder über ihre Fläche verteilte, mit ableitendem Material ausfüllbare Perforation erhält.

Die Verlegeauflage 10, die hier ebenfalls fliesenförmigen Zuschnitt mit den Bodenplatten 3 bzw. den belagseitigen Fliesen 6a entsprechender Größe aufweist, kann lose auf die zugeordnete Unterlage, hier in Form der Doppelbodenplatten 3 aufgelegt werden, was eine leichte Entfernbarkeit gewährleistet. Das infolge des integrierten Metallpulvers sich ergebende, verhältnismäßig hohe Flachengewicht sorgt für eine zuverlässige Lage. Dasselbe gilt für die Fliesen 6a. Zwecks Erzielung einer besonders hohen Schubfestigkeit könnte die Verlegeauflage 10 natürlich auch mit der zugeordneten Unterlage verklebt und/oder in formschlüssige Verbindung hiermit gebracht werden, etwa durch angeformte Rastnoppen 12, die in zugeordnete, bodenseitige Rastlöcher 13 einrastbar sind.

Die Einlagerung von magnetisch anziehendem Material, wie Bariumferritpulver etc., das nach der Einlagerung permanentmagnetisch gemacht werden kann, in den Belag 6 erlaubt auch die Verwendung einer Unterlage aus ferromagnetischem Material, was beispielsweise bei der Verwendung von Stahlplatten bzw. von mit Stahlblech beschlagenen Platten der Fall ist. Dasselbe gilt für Unterlagen, in deren Außenschicht bei der Herstellung Schüttgut integriert werden kann, beispielsweise für Betonplatten etc.. In solchen Fällen entffällt natürlich eine Verlegeauflage hier dargestellter Art.

Anstelle der Verwendung einer Verlegeauflage oder der Integration von magnetisch anziehbarem Schüttmaterial in die Unterlage kann diese auch einfach an ihrer Oberseite mit einem Vorstrich und/oder einer Spachtelmasse versehen werden, in den bzw. das ein magnetisch anziehbares Material integriert ist, wie ferromagnetisches Eisenpulver, was das Anrühren des Vorstrichs bzw. der Spachtelmasse erleichtert. Belagseitig ist dementsprechend Bariumferritpulver oder Strontiumferritpulver etc. vorzusehen. Vorstrich und Spachtelmasse können gemeinsam Verwendung finden. Vielfach reicht jedoch bereits ein Vorstrich aus. Als Bindemittel kann dabei zweckmäßig Epoxydharz Verwendung finden, das schnell trocknend ist und eine harte, verschleißfeste Oberfläche ergibt, was vor allem dann von Vorteil ist, wenn die Oberfläche längere Zeit freiliegt, wie das bei Baustellen oft der Fall ist. Das Eisenpulver wird dabei zweckmäßig erst vor ort in das Bindemittel wie Expoxydharz eingerührt.

In Fällen, in denen eine Korrosion des Eisenpulvers etc. zu befürchten ist, kann dieses mit einer geeigneten Schutzschicht überzogen werden. Hierzu kann Zinkstearat Verwendung finden. Dieses Material wird in pulverförmiger Form mit einem Anteil von etwa 2% dem Eisenpulver etc. zugemischt. Anschließend wird alles auf etwa 70°C erhitzt. Dabei schmilzt das Zinkstearat und bildet die erwünschte Schutzschicht.

Eine bevorzugte Anwendung von Belägen erfindungsgemäßer Art sind nur kurzfristig benötigte Bodenbeläge für Messestände, Sporthallen etc. oder abnehmbare Beläge auf Installationen etc. enthaltenden Böden. Aber auch bei Treppenläufern und Treppenstufenmatten kommen die erfindungsgemäßen Vorteile einschließlich der guten, verrutschsicheren Haftung vorteilhaft zum Tragen.

## Patentansprüche

1. Verfahren zum Erstellen einer reversiblen Befestigung eines Belags (6), vorzugsweise eines Bodenbelags, auf einer Unterlage (3), bei dem die einander zugewandten Seiten des Belags (6) und der Unterlage (3) klebverbindungsfrei auf einander verlegt und durch magnetische Anziehung von einander magnetisch anziehenden Einrichtungen des Belags (6) und der Unterlage (3) gegeneinander fixiert werden, wobei die unterlagseitige Einrichtung pulverförmiges, magnetisch anziehbares Schüttmaterial enthält und vor der Verlegung des Belags (6) angebracht wird und wobei die belagseitige Einrichtung pulverförmiges, magnetisch anziehendes Schüttmaterial ist, das in den unterlagseitigen Materialbereich des eine dekorative Oberseite, die durch eine Trägerschicht fixiert ist, aufweisenden Belags (6) in gleichmäßiger Raumverteilung eingebettet ist, **dadurch gekennzeichnet, daß** ein Belag (6) Verwendung findet, in dessen die dekorative Oberseite fixierende Trägerschicht (8) von Anfang an das magnetisch anziehende, pulverförmige Schüttmaterial integriert ist.

2. Verfahren nach Anspruch 1, **dadurch gekennzeichnet daß**, die Unterlage mit einer magnetisch anziehbares Schüttmaterial enthaltenden, bahnförmigen Verlegeauflage in Form einer Folie, eines Vlieses, eines Gewebes oder dergleichen, versehen wird.

3. Verfahren nach Anspruch 2, **dadurch gekennzeichnet, daß** eine zweischichtige Verlegeauflage Verwendung findet, bei der das magnetisch anziehbare Schüttmaterial zwischen den beiden Schichten aufgenommen und durch ein Kleb- oder Bindemittel fixiert wird.

4. Verfahren nach einem der vorhergehenden Ansprüche 2 oder 3, **dadurch gekennzeichnet, daß** die Verlegeauflage lose auf die Unterlage aufgelegt wird.

5. Verfahren nach einem der vorhergehenden Ansprüche 2 bis 4, **dadurch gekennzeichnet, daß** die Verlegeauflage mit Rastnoppen und die Unterlage mit Rastlöchern versehen werden, in welche die Rastnoppen eingerastet werden.

6. Verfahren nach einem der vorhergehenden Ansprüche 2 bis 5, **dadurch gekennzeichnet, daß** die Verlegeauflage auf die Unterlage aufgeklebt wird.

7. Verfahren nach Anspruch 1, **dadurch gekennzeichnet, daß** die Unterlage mit einer Spachtelmasse versehen wird, in die magnetisch anziehbares Schüttmaterial integriert wird.

8. Verfahren nach Anspruch 1, **dadurch gekennzeichnet, daß** die Unterlage mit einem Vorstrich versehen wird, in den magnetisch anziehbares Schüttmaterial integriert wird.

9. Verfahren nach einem der vorhergehenden Ansprüche, **dadurch gekennzeichnet, daß** die unterlagsseitige, magnetisch anziehbares Material enthaltende Einrichtung elektrisch ableitend gemacht wird.

10. Verfahren nach Anspruch 9, **dadurch gekennzeichnet, daß**bei Verwendung einer Verlegeauflage diese perforiert wird.

11. Verfahren nach einem der vorhergehenden Ansprüche, **dadurch gekennzeichnet, daß** bei der Herstellung von Doppelböden mit auf Stützen ruhenden Doppelbodenplatten der Belag und die belag- und doppelbodenplattenseitigen, einander magnetisch anziehenden Einrichtungen mit den Kanten der Doppelbodenplatten fluchtenden Kanten versehen werden.

12. Verfahren nach Anspruch 1 oder 2, **dadurch gekennzeichnet, daß** bei der Herstellung der Unterlage, insbesondere bei der Herstellung von die Unterlage bildenden Doppelbodenplatten, in deren oberflächennahen Materialbereich magnetisch anziehbares Schüttmaterial integriert wird.

13. Verfahren nach einem der vorhergehenden Ansprüche, **dadurch gekennzeichnet, daß** als magnetisch anziehbares Material ferromagnetisches Eisenpulver Verwendung findet.

14. Verfahren nach einem der vorhergehenden Ansprüche, **dadurch gekennzeichnet, daß** als magnetisch anziehendes Material Bariumferritpulver und/oder Strontiumferritpulver Verwendung findet, das nach der Einbringung permanentmagnetisch gemacht wird.

15. Verfahren nach einem der vorhergehenden Ansprüche, **dadurch gekennzeichnet, daß** das magnetisch anziehende und/oder das magnetisch anziehbare Sschüttmaterial mit einer vorzugsweise aus Zinkstearat bestehenden Schutzschicht versehen wird.

16. Belag, vorzugsweise Belagfliese, insbesondere in Form eines Teppichbodens mit einer dekorativen Ober- und einer diese fixierenden Trägerschicht, zur Durchführung des Verfahrens nach einem der vorhergehenden Ansprüche, **dadurch gekennzeichnet,** **daß i**n die Trägerschicht magnetisch anziehendes Schüttmaterial integriert ist.

## Claims

1. Process for making a reversible attachment of a covering (6), preferably a floor covering, to a base (3), in which the facing sides of the covering (6) and of the base (3) are laid one on the other with no adhesive bonding and are fixed to one another by magnetic attraction of inserts in the covering (6) and base (3) which magnetically attract one another, with the base insert, which is applied before the covering (6) is laid, containing magnetically attractable fill material in powder form, and with the insert in the covering consisting of magnetically attracting fill material in powder form which is embedded, with uniform spatial distribution, in the base-side region of the material of a covering (6) possessing a decorative top side which is fixed by a backing layer, characterized in that, in the covering (6) used, the magnetically attracting fill material in powder form is, from the outset, incorporated into the backing layer (8) fixing the decorative top side of the covering.

2. Process according to Claim 1, characterized in that the base is provided with a sheet underlay, in the form of a foil or a woven or nonwoven web or the like, containing magnetically attractable fill material.

3. Process according to Claim 2, characterized in that a two-ply underlay is used, in which the magnetically attractable fill material is contained between the two plies and is fixed by an adhesive or bonding agent.

4. Process according to either of the preceding claims 2 or 3, characterized in that the underlay is laid loose on the base.

5. Process according to one of the preceding claims 2 to 4, characterized in that the underlay is provided with knobs and the base is provided with holes in which the knobs engage.

6. Process according to one of the preceding claims 2 to 5, characterized in that the underlay is stuck to the base.

7. Process according to Claim 1, characterized in that the base is provided with a screed in which magnetically attractable fill material is incorporated.

8. Process according to Claim 1, characterized in that the base is provided with a precoat in which magnetically attractable fill material is incorporated.

9. Process according to any one of the preceding claims, characterized in that the base insert containing magnetically attractable material is made electrically conductive so as to discharge electrostatic charges.

10. Process according to Claim 9, characterized in that if an underlay is used it is perforated.

11. Process according to any one of the preceding claims, characterized in that, in the construction of double floors with double-flooring panels resting on bearers, both the covering itself and the magnetically attracting inserts in the covering and double-flooring panels are provided with edges flush with the edges of the double-flooring panels.

12. Process according to Claim 1 or 2, characterized in that magnetically attractable fill material is incorporated into the zone of the base material which is close to the surface, in the course of manufacture of the base, particularly in the course of manufacture of double-flooring panels to form the base.

13. Process according to any one of the preceding claims, characterized in that ferromagnetic iron powder is used as magnetically attractable material.

14. Process according to any one of the preceding claims, characterized in that barium ferrite powder and/or strontium ferrite powder is used as magnetically attracting material, and is made permanently magnetic after its incorporation.

15. Process according to any one of the preceding claims, characterized in that the magnetically attracting and/ or magnetically attractable fill material is provided with a protective coating preferably consisting of zinc stearate.

16. Covering, preferably floor tiles, particularly in the form of floor carpet with a decorative top layer fixed by a backing layer, for carrying out the process according to any one of the preceding claims, characterized in that magnetically attracting fill material is incorporated into the backing layer.

## Revendications

1. Procédé pour la réalisation d'une fixation réversible d'un revêtement (6), de préférence d'un revêtement de sol, sur un substrat (3), dans lequel on pose l'un sur l'autre les côtés mutuellement opposés du revêtement (6) et du substrat (3) sans adhésif et on les fixe l'un contre l'autre par attraction magnétique de mécanismes du revêtement (6) et du substrat (3) manifestant une attraction magnétique mutuelle, le mécanisme côté substrat contenant une matière pulvérulente en vrac manifestant une aptitude à l'attraction magnétique et étant appliqué avant la pose du revêtement (6), et dans lequel le mécanisme côté revêtement est une matière en vrac pulvérulente à attraction magnétique qui est incorporée dans une distribution spatiale uniforme dans la zone de matière côté substrat du revêtement (6) présentant un côté supérieur décoratif qui est fixé par une couche de support, caractérisé en ce que trouve une utilisation, un revêtement (6) présentant une couche de support (8) fixant le côté supérieur décoratif, dans laquelle est intégrée à l'origine la matière en vrac pulvérulente manifestant une attraction magnétique.

2. Procédé selon la revendication 1, caractérisé en ce que le substrat est muni d'un revêtement de pose en forme de bande contenant une matière en vrac manifestant une aptitude à l'attraction magnétique, sous forme d'une feuille, d'un non-tissé, d'un tissu ou analogues.

3. Procédé selon la revendication 2, caractérisé en ce que trouve une utilisation, un revêtement de pose bicouche dans lequel la matière en vrac manifestant une aptitude à l'attraction magnétique vient se disposer entre les deux couches et est fixée par un adhésif ou un liant.

4. Procédé selon la revendication 2 ou 3, caractérisé en ce que le revêtement de pose est appliqué sur le substrat de manière amovible.

5. Procédé selon l'une quelconque des revendications précédentes 2 à 4, caractérisé en ce que le revêtement de pose est muni de noppes d'encliquetage et le substrat est muni de trous d'encliquetage dans lesquels les noppes d'encliquetage viennent s'insérer.

6. Procédé selon l'une quelconque des revendications précédentes 2 à 5, caractérisé en ce que le revêtement de pose est collé sur le substrat.

7. Procédé selon la revendication 1, caractérisé en ce que le substrat est muni d'une matière étalée à la spatule dans laquelle est intégrée la matière en vrac manifestant une aptitude à l'attraction magnétique.

8. Procédé selon la revendication 1, caractérisé en ce que le substrat est muni d'une couche de fond dans laquelle est intégrée la matière en vrac manifestant une aptitude à l'attraction magnétique.

9. Procédé selon l'une quelconque des revendications précédentes, caractérisé en ce qu'on rend électriquement conducteur le mécanisme côté substrat contenant la matière présentant une aptitude à l'attraction magnétique.

10. Procédé selon la revendication 9, caractérisé en ce que, lorsqu'on utilise un revêtement de pose, ce dernier est perforé.

11. Procédé selon l'une quelconque des revendications précédentes, caractérisé en ce que, lors de la fabrication d'un sol double comprenant des plaques de sol double s'appuyant sur des supports, le revêtement et les mécanismes côté revêtement et côté plaques du double sol, s'attirant mutuellement par voie magnétique, sont munis d'arêtes disposées à fleur avec les arêtes des plaques du double sol.

12. Procédé selon la revendication 1 ou 2, caractérisé en ce que, lors de la fabrication du substrat, en particulier lors de la fabrication des plaques de double sol formant le substrat, on intègre de la matière en vrac manifestant une aptitude à l'attraction magnétique dans la zone de matière de ces dernières, proche de la surface.

13. Procédé selon l'une quelconque des revendications précédentes, caractérisé en ce que, comme matière manifestant une aptitude à l'attraction magnétique, trouve une utilisation, de la poudre de fer ferromagnétique.

14. Procédé selon l'une quelconque des revendications précédentes, caractérisé en ce que, comme matière manifestant une attraction magnétique, trouve une utilisation, de la poudre de ferrite de baryum et/ou de la poudre de ferrite de strontium que l'on rend magnétiques en permanence après l'incorporation.

15. Procédé selon l'une quelconque des revendications précédentes, caractérisé en ce que la matière en vrac manifestant une attraction magnétique et/ou la matière en vrac manifestant une aptitude à l'attraction magnétique est munie d'une couche de protection constituée de préférence par du stéarate de zinc.

16. Revêtement, de préférence non-tissés de revêtement, en particulier sous forme d'une moquette comprenant une couche supérieure décorative et une couche de support fixant cette dernière, pour la mise en oeuvre du procédé selon l'une quelconque des revendications précédentes, caractérisé en ce que de la matière en vrac manifestant une attraction magnétique est intégrée dans la couche de support.
